# EUROPÄISCHE PATENTSCHRIFT

(11) **EP 1 486 634 B1**
(45) Veröffentlichungstag und Bekanntmachung des Hinweises auf die Patenterteilung: **10.12.2008**
(21) Anmeldenummer: 04012548.6
(22) Anmeldetag: 27.05.2004
(51) Int. Cl.: E05C 19/02, E05B 63/24

(54) **Verriegelungsverfahren und Verriegelungsvorrichtung für ein bewegliches Element, insbesondere eine Klappe**
Locking procedure and locking device for moving element, in particular a wing
Procédure et dispositif de verrouillage pour élément mobile, en particulier un battant

(30) Priorität: 12.06.2003 DE 10326416
(43) Veröffentlichungstag der Anmeldung: 15.12.2004
(73) Patentinhaber: Hella KGaA Hueck & Co., 59552 Lippstadt (DE)
(72) Erfinder: Petasch,Tim, Dipl. Ing, 28357 Bremen (DE); Meyer Schürmann, Jörg, Dipl. Ing., 26197 Sage (DE); Neumann, Wolfgang, Dipl. Ing, 26954 Norderham (DE); Baumgarte, Reiner, Dipl. Ing, 28357 Bremen (DE); Large, Matthias, Dipl. Ing, 27711 Osterholz-Scharmbeck (DE); Claassen, Herbert, Dipl. Ing, 28201 Bremen (DE)
(74) Vertreter: Siekmann, Gunnar

(56) Entgegenhaltungen:
- DE-A- 19 736 561
- US-A- 5 490 698
- US-A- 5 664 811
- US-A- 5 901 991

## Beschreibung

Die Erfindung betrifft ein Verriegelungsverfahren zum Verriegeln eines beweglichen Elementes, insbesondere einer Klappe oder einer Schublade, in einer Verriegelungsvorrichtung und eine Verriegelungsvorrichtung für ein bewegliches Element, insbesondere eine Klappe oder eine Schublade, das in einer geschlossenen oder in einer geöffneten Position sein kann, wobei die Verriegelungsvorrichtung ein bewegliches Verriegelungselement zur Verriegelung des beweglichen Elementes in dessen geschlossener Position aufweist.

Derartige schwenkbare Klappen, die in der Regel einseitig befestigt oder einseitig angelenkt sind, sind insbesondere im Automobilbereich von Bedeutung, wobei elektromechanische Verriegelungseinrichtungen zum Einsatz kommen. Derartige Klappen sind beispielsweise Tankklappen, Heckklappen, Handschuhfächer und Motorraumklappen.

Bekannte Schließvorrichtungen für derartige Klappen sind in der Regel mit Gleichstrommotoren, Getriebestufen und Antriebselementen ausgerüstet, um sicherzustellen, daß Scherkräfte und Schermomente im Verriegelungsmechanismus überwunden werden können, und um Leistungsreserven vorzuhalten, um negative Einflüsse, wie Temperatur, Korrosion, Alterung und Verschleiß kompensieren zu können. Die bisher eingesetzten Schließvorrichtungen sind daher gemessen am technischen Problem in der Regel überdimensioniert und damit sehr aufwendig und kostenintensiv.

Der Erfindung liegt die Aufgabe zugrunde, ein Verriegelungsverfahren und eine Verriegelungsvorrichtung der eingangs genannten Art zu schaffen, die eine zuverlässige Betätigung, bei einfacher Ausgestaltung und kostengünstiger Produktionsmöglichkeit der Verriegelungsvorrichtung erlauben.

Die Lösung dieser Aufgabe erfolgt mit einem Verriegelungsverfahren mit den Merkmalen des Patentanspruchs 1 und mit einer Verriegelungsvorrichtung mit den Merkmalen des Patentanspruchs 5. Vorteilhafte Weiterbildungen der Erfindung sind in den Unteransprüchen angegeben. Anspruch 24 betrifft die Verwendung einer Verriegelungsvorrichtung in einen Gegenstand nach Anspruch 5 bzw. einen der Ansprüche 5-23.

Das erfindungsgemäße Verriegelungsverfahren zum Verriegeln eines beweglichen Elementes, insbesondere einer Klappe oder einer Schublade, in einer Verriegelungsvorrichtung, wobei in der Verriegelungsvorrichtung ein mit dem beweglichen Element zusammenwirkendes, bewegliches Verriegelungselement vorgesehen ist, weist beim Entriegeln folgenden Ablauf auf:
a) Ausüben eines Drucks auf das bewegliche Element in Richtung der Verriegelungsvorrichtung,
b) dadurch ausgelöste Bewegung des beweglichen Elementes aus einer Verriegelungsposition mit dem Verriegelungselement heraus, so daß eine Wechselwirkung zwischen dem beweglichen Element und dem Verriegelungselement aufgehoben wird,
c) durch die Druckausübung auf das bewegliche Element verursachte Betätigung eines Schaltelementes und
d) durch die Betätigung des Schaltelementes ausgelöste Bewegung des beweglichen Verriegelungselementes in eine Position, in der bei Rückbewegung des beweglichen Elementes keine erneute Verriegelung erfolgt, wobei die Bewegung des beweglichen Verriegelungselementes erfolgt, während es nicht in Wechselwirkung mit dem beweglichen Element ist, so daß Reib- und Scherkräfte minimiert werden.

Die Schritte a, b, c des Verfahrens sind aus der DE-A-19 736 561 bekannt, auch eine entsprechende Vorrichtung ist hieraus bekannt.

Auf diese Weise kann eine Verriegelungsvorrichtung mit dem erfindungsgemäßen Verfahren besonders kräftearm und verschleißfrei betrieben werden, so daß das Verfahren mit sehr kleinen motorischen Komponenten durchgeführt werden kann.

Bevorzugt muß im Schritt c) die Druckausübung für eine vorbestimmte Zeitdauer erfolgen, um das Schaltelement zu betätigen, da auf diese Weise sichergestellt wird, daß eine bewußte und nicht nur eine zufällige Druckausübung die Betätigung des Schaltelementes auslöst. Versehentliche Öffnungen werden dadurch vermieden. Weiterhin ist es günstig, daß das bewegliche Element nur für eine vorbestimmte Zeitdauer in der Position gehalten wird, in der bei Rückbewegung der Verriegelungsvorrichtung keine erneute Verriegelung erfolgt. Dadurch wird erreicht, daß nach dem Öffnen des beweglichen Elementes das Verriegelungselement in seine Ausgangsposition zurückgeht und für eine erneute Verriegelung des beweglichen Elementes in der Verriegelungsvorrichtung bereitsteht. In einer anderen bevorzugten Ausgestaltung des erfindungsgemäßen Verfahrens wird eine Detektion dahingehend durchgeführt, ob das bewegliche Element in der Verriegelungsvorrichtung verriegelt ist oder nicht, also geöffnet ist. Diese Information wird bevorzugt an eine zentrale Kontrollstelle weitergeleitet und kann dort ausgewertet und angezeigt werden.

Bei einer Verriegelungsvorrichtung für ein bewegliches Element, insbesondere eine Klappe oder eine Schublade, das in einer geschlossenen oder in einer geöffneten Position sein kann, wobei die Verriegelungsvorrichtung ein bewegliches Verriegelungselement zur Verriegelung des beweglichen Elementes in dessen geschlossener Position aufweist, ist es erfindungswesentlich, daß ein Schaltelement vorgesehen ist, das bei Druckausübung auf das bewegliche Element geschaltet wird, daß das Verriegelungselement so ausgebildet ist, daß bei Druckausübung auf das bewegliche Element ein mechanischer Kontakt zwischen dem Verriegelungselement und dem beweglichen Element aufgehoben wird und daß das Schaltelement mit einem Aktuator derart in Signalverbindung steht, daß bei Betätigung des Schaltelementes der Aktuator geschaltet wird, so daß das Verriegelungselement zwischen einer Verriegelungsposition und einer Freigabeposition wechselt. Mit dieser Schließvorrichtung ist eine besonders einfache Ausgestaltung möglich, da zunächst das bewegliche Element, insbesondere eine Klappe, bewegt werden muß, um das Schaltelement auszulösen, so daß dann das Schaltelement den Aktuator schaltet, der das Verriegelungselement in die Freigabeposition bringt, so daß dann die Klappe aufgeschwenkt werden kann. Da zunächst die Klappe bewegt wird und zwar so bewegt wird, daß das Verriegelungselement nicht mehr in Wirkverbindung mit der Klappe oder einem der Klappe zugeordnetem Verriegelungsstift ist, kann das Verriegelungselement danach besonders einfach bewegt werden, ohne daß Scherkräfte oder andere durch den Kontakt zur Klappe entstehende Reibungskräfte überwunden werden müßten. Der Aktuator kann dabei ein Motor, ein Getriebemotor, eine Kombination von Federvorrichtungen oder ein auf andere Weise Kraft ausübendes Element sein, das es ermöglicht, das Verriegelungselement von der Verriegelungsposition in die Freigabeposition und umgekehrt zu bewegen. Bevorzugt ist das Schaltelement ein Bestandteil der Verriegelungsvorrichtung und mit dem beweglichen Element derart in Wirkverbindung bzw. so positioniert, daß es bei Druckausübung auf das bewegliche Element geschaltet wird.

Bevorzugt ist es jedoch, dem beweglichen Verriegelungselement eine Federeinrichtung zuzuordnen, die das Verriegelungselement in einer Verriegelungsposition hält und außerdem einen Aktuator zu verwenden, der mit dem Verriegelungselement derart in Wirkverbindung steht, daß der Aktuator das Verriegelungselement entgegen der von der Federeinrichtung aufgebrachten Kraft in eine Freigabeposition bringt. In einer solchen Schließvorrichtung kann ein besonders einfach ausgestalteter Aktuator eingesetzt werden, der nur in eine Richtung eine Kraft ausüben muß.

Zum Schließen der Klappe ist es in einer bevorzugten Ausgestaltung möglich, die Klappe manuell zuzudrücken, bis die Klappe mit dem Schaltelement in Wirkverbindung kommt, so daß der Aktuator geschaltet wird und das Verriegelungselement freigibt, so daß das Verriegelungselement wieder in die Verriegelungsposition wechseln kann. Bevorzugt ist jedoch eine Schaltung vorgesehen, die bei Betätigung des Schaltelements den Aktuator nur für eine vorbestimmte Zeitdauer aktiviert, so daß das Verriegelungselement für die vorbestimmte Zeitdauer in der Freigabeposition ist. Danach wechselt das Verriegelungselement automatisch wieder in die Verriegelungsposition, so daß beim Zudrücken der Klappe diese direkt in das Verriegelungselement einrasten kann.

Das Schaltelement kann in einer Vielzahl verschiedener Ausführungsformen realisiert werden. Es kann beispielsweise eine elektrische, elektromagnetische oder optische Detektion erfolgen, daß die schwenkbare Klappe in eine bestimmt Position gebracht worden ist. Mechanisch einfach und zuverlässig ist die Ausgestaltung des Schaltelements als Taster, der von der Klappe betätigt wird. Bevorzugt ist das Schaltelement, insbesondere der Taster, mit einer Schaltung verbunden, die erst nach einer vorbestimmten Zeitdauer anhaltenden Drucks auf den Taster ein Aktivierungssignal für den Aktuator abgibt. Auf diese Weise wird ein versehentliches Öffnen durch eine zufällige bzw. unabsichtliche Berührung der Klappe ausgeschlossen. Weiterhin ist es bevorzugt, daß die dem Taster zugeordnete Schaltung auf eine vorbestimmte Zeitdauer eingestellt ist, die etwa der vorbestimmten Zeitdauer entspricht, auf die eine dem Aktuator zugeordnete Schaltung eingestellt ist. Dabei wird erreicht, daß beim Öffnen zufällige Berührungen ausgeschlossen werden und die Klappe für eine Zeitdauer, von beispielsweise etwa einer Sekunde, gedrückt werden muß, um eine Freigabe zu erreichen. Die Schaltdauer des Aktuators ist etwa in der gleichen Größenordnung, so daß innerhalb dieser Zeit, die einer bewußten und gewollten Betätigung entspricht, die Klappe geöffnet werden kann und danach der Aktuator das Verriegelungselement wieder freigibt und die oben beschriebene rastende Verriegelung erfolgen kann.

In einer bevorzugten Ausgestaltung der Erfindung ist der Aktuator als Elektromagnet ausgebildet. Die Schließvorrichtung kommt daher vollständig ohne Motor aus und ist besonders einfach und kostengünstig herstellbar. In einer anderen bevorzugten Ausgestaltung der Erfindung ist die Verriegelungseinrichtung mit dem Schaltelement, insbesondere dem Taster, und dem Aktuator in einer Baugruppe ausgebildet. Die Schließeinrichtung kann daher als ein Element in oder an der Klappe montiert werden. Nach einer anderen bevorzugten Ausgestaltung der Erfindung ist der Aktuator in Schaltverbindung mit der Zentralverriegelung und/oder einem weiteren optionalen Steuergerät. Die dem Aktuator zugeordnete Schaltung ist dabei bevorzugt so ausgelegt, daß beim Schließen der Zentralverriegelung eine Betätigung des Aktuators und damit ein Öffnen des Deckels ausgeschlossen ist. Erst bei Freigabe der Zentralverriegelung wird eine Betätigung des Aktuators und damit ein Öffnen des Deckels wieder ermöglicht.

Das Schaltelement der Schließeinrichtung, insbesondere der Taster, ist bevorzugt so positioniert, daß er von einem an der Klappe angeordneten Verriegelungsstift betätigbar ist. Die Klappe steht dabei günstigerweise mit einer Federeinrichtung in Verbindung, die die Klappe in einer geöffneten Position hält, so daß der Verriegelungsstift der Klappe in der geschlossenen Position eingerastet ist und in diese eingerastete Position gedrückt ist. Erst wenn der Bediener eine gegen die Federkraft gerichtete Kraft aufbringt und die Klappe etwas nach innen drückt, kann der an der Klappe angeordnete Verriegelungsstift den Taster betätigen, wobei der Verriegelungsstift gleichzeitig die eingerastete Position verläßt und das Verriegelungselement der Verriegelungseinrichtung nach Betätigung des Tasters bei vernachlässigbar kleinen Scher- und Reibkräften bewegt wird.

Das Verriegelungselement ist in einer bevorzugten Ausgestaltung um einen Drehpunkt schwenkbar. Um diesen ist das Verriegelungselement einmal in eine Verriegelungsposition und einmal in eine Freigabeposition schwenkbar. Dabei ist das Verriegelungselement in einem Endbereich mit der Federeinrichtung verbunden, die das Verriegelungselement, insbesondere das dem Endbereich mit der Federeinrichtung gegenüberliegende Ende des Verriegelungselements in die Verriegelungsposition zieht. An dem Verriegelungselement ist bevorzugt ein Hakenelement zum Eingriff in einen an der Klappe befestigten Verriegelungsstift angeordnet, wobei dieser Verriegelungsstift bevorzugt ebenfalls einen Haken aufweist, der zum Eingriff in das Hakenelement ausgelegt ist. Der Haken des Verriegelungsstifts und das Hakenelement des Verriegelungselements weisen definierte Gleitflächen auf, die es ermöglichen, daß das Hakenelement des Verriegelungselements vom eintauchenden Verriegelungsstift der Klappe über die definierten Gleitflächen zur Seite gedrückt wird bis es einschnappt bzw. ineinanderhakt.

In einer weiteren Weiterbildung der Erfindung ist ein zusätzlicher Sensor vorgesehen, mit dem detektiert wird, ob das bewegliche Element in der geschlossenen oder in der geöffneten Position ist. Bevorzugt ist dieser als zusätzlicher Schalter oder als zweites Schaltelement oder als Taster ausgebildet, der neben dem ersten Schaltelement angeordnet ist, wobei dieses zweite Schaltelement auslöst, wenn das bewegliche Element in der geschlossenen Position ist. Bei Druckausübung auf das geschlossene Element und einer leichten Bewegung in Richtung auf die Verriegelungsvorrichtung wird neben diesem zweiten Schaltelement auch das eingangs beschriebene erste Schaltelement betätigt, das den Aktuator auslöst. Auf diese Weise wird eine zusätzliche Zustandsinformation gewonnen, die in einer zentralen Steuerung ausgewertet und angezeigt werden kann. Die Ausbildung dieses Sensors kann auf verschiedene andere Arten ebenso erfolgen.

Nachfolgend wird die Erfindung anhand eines in der Zeichnung dargestellten bevorzugten Ausführungsbeispiels weiter erläutert. Im einzelnen zeigen die schematischen Darstellungen in:
- Fig. 1:: einen Tankdeckel mit einer Verriegelungseinrichtung in geschlossener Position;
- Fig. 2:: einen Tankdeckel mit einer Verriegelungseinrichtung in geöffneter Position;
- Fig. 3:: eine schematische Darstellung des Öffnungsvorgangs in drei zeitlich aufeinander folgenden Positionen;
- Fig. 4:: eine schematische Darstellung des Schließvorgangs in drei zeitlich aufeinander folgenden Position; und
- Fig. 5:: ein Diagramm der beim Öffnungsvorgang auftretenden Schaltdauem.

In Fig. 1 ist eine Prinzipskizze einer erfindungsgemäßen Schließvorrichtung mit einer Klappe 1, die hier als Tankdeckel ausgebildet ist, und einer Verriegelungseinrichtung 2 dargestellt. Die Klappe 1 ist an der in der Figur linken Seite schwenkbar um eine Halterung 3 befestigt bzw. um eine durch die Halterung 3 laufende Achse drehbar, wobei eine Federvorrichtung vorgesehen ist, die die Klappe 1 entgegen der Richtung des Pfeils 6 vorspannt. Die Klappe 1 weist im rechten Endbereich, also in dem frei schwenkbaren Endbereich, einen Verriegelungsstift 4 mit einem am Ende des Verriegelungsstifts angeordneten Haken 5 auf. Der Haken 5 ist zum Eingriff in die Verriegelungseinrichtung 2, genauer in ein Hakenelement 16 eines Verriegelungselements 10, ausgelegt. Die Verriegelungseinrichtung 2 weist ein um eine Achse 14 schwenkbares Verriegelungselement 10 auf, das hier in seiner Verriegelungsposition mit der Bezugszahl 10 und in seiner zusätzlich dargestellten Freigabeposition mit 10a gekennzeichnet ist. Die Verriegelungseinrichtung 2 weist weiterhin einen als Elektromagnet ausgebildeten Aktuator 12 und einen Taster 11 auf. Die Verriegelungseinrichtung ist in einem zweiteiligen Gehäuse in einer Baugruppe angeordnet. Der erste Gehäuseteil 18 nimmt das Schaltelement 11, das Verriegelungselement 10 und den Aktuator 12 auf. Das zweite Gehäuseteil 13 umgibt insbesondere den Aktuator 12 von oben und unten und bildet die Achse 14 für die Schwenkbewegung des Verriegelungselements 10 aus.

In Fig. 2 ist die als Tankdeckel ausgebildete Klappe 1 in der hochgeschwenkten Position dargestellt. In der Verriegelungseinrichtung 2 ist das Verriegelungselement wieder in beiden Stellungen, also sowohl in der Verriegelungsposition 10 als auch in der Freigabeposition 10a dargestellt. Gleiche Teile sind mit gleichen Bezugszahlen gekennzeichnet.

Der Bewegungsablauf wird unter Bezugnahme auf die drei in Fig. 3 dargestellten Positionen im Folgenden weiter erläutert. Die schematische Darstellung gemäß der ersten Position in Fig. 3 entspricht der Darstellung in Fig. 1, wobei das Verriegelungselement 10 in der Verriegelungsposition ist und der Verriegelungsstift 4 mit seinem Haken 5 in das Hakenelement 16 des Verriegelungselements 10 eingreift. Das Verriegelungselement 10 wird durch eine Federeinrichtung 20, die am unteren Ende des Verriegelungselements 10, insbesondere unterhalb des Schwenkpunkts 14, angeordnet ist, in der Verriegelungsposition gehalten. In der zweiten Position wird nun, wie in Fig. 1 mit Pfeil 6 angedeutet, manuell ein Druck auf die Klappe ausgeübt, so daß der Verriegelungsstift 4 nach unten gedrückt wird und dort auch das als Taster ausgebildete Schaltelement 11 betätigt. Daraufhin wird, wie in der dritten Position in Fig. 3 dargestellt, der Aktuator 12 betätigt und zieht das Verriegelungselement in die als 10a gekennzeichnete Freigabestellung. Damit ist auch das Hakenelement 16 des Verriegelungselements 10 in der Figur nach rechts gezogen, so daß die Klappe 1 nach Beendigung des manuell ausgeübten Drucks um die in der Halterung 3 verlaufende Achse nach oben schwenken kann.

Der Schließvorgang wird anhand der drei Darstellungen in Fig. 4 erläutert. Der Aktuator 12 ist nur eine kurze Zeit betätigt und schaltet danach wieder aus, so daß das Verriegelungselement 10 in der Verriegelungsposition ist. Beim Schließen der Klappe 1 wird der Verriegelungsstift 4 nach unten geführt und, wie in der zweiten Darstellung der Fig. 4 zu sehen ist, drückt das Verriegelungselement 10 entlang der definierten Gleitflächen zur Seite, bis der Haken 5 und das Hakenelement 16 ineinander einrasten können bzw. einschnappen oder verhaken.

In Fig. 5 ist die Schaltdauer in einem Diagramm dargestellt. Auf der x-Achse ist die Zeit t angegeben und auf der y-Achse ist der Schaltzustand aufgetragen. Im ersten, mit 25 gekennzeichneten Teil der dargestellten Kurve, ist der Aktuator ausgeschaltet, da eine vorbestimmte Drückdauer 25 gegeben sein muß, in der der Verriegelungsstift 4 das Schaltelement 11 beaufschlagt, so daß eine zufällige oder unabsichtliche Berührung von einer gewollten Öffnung unterschieden werden kann. Nachdem der Verriegelungsstift 4 für die vorbestimmte Zeitdauer das Schaltelement 11 beaufschlagt hat, wird der Aktuator 12 zum Zeitpunkt 26 eingeschaltet. Der Aktuator 12 ist dann für eine vorbestimmte Zeitdauer 27 eingeschaltet, in der das Verriegelungselement in der Freigabeposition 10a ist. In dieser Zeitdauer muß der Bediener den Deckel freigeben bzw. den Druck auf den Deckel lösen, so daß der Deckel hochschwenken kann. Nach Ende der Zeitdauer 27 schaltet der Aktuator zum Zeitpunkt 28 aus und das Verriegelungselement geht entsprechend dem Zug der Federeinrichtung 20 zurück in die Verriegelungsposition 10. Die vorbestimmte Drückdauer 25 entspricht in ihrer zeitlichen Länge etwa der vorbestimmten Zeitdauer 27, die der Aktuator geschaltet ist. Dies deshalb, da letztlich beide Zeitdauern an eine bewußte menschliche Handlung angepaßt sind. Die Zeitdauer ist jeweils etwa eine Sekunde.

## Patentansprüche

1. Verriegelungsverfahren zum Verriegeln eines beweglichen Elementes (1), insbesondere einer Klappe oder Schublade, in einer Verriegelungsvorrichtung, wobei in der Verriegelungsvorrichtung ein mit dem beweglichen Element (1) zusammenwirkendes, bewegliches Verriegelungselement (10,10a) vorgesehen ist, mit folgenden Schritten beim Entriegeln:
a) Ausüben eines Drucks auf das bewegliche Element (1) in Richtung der Verriegelungsvorrichtung,
b) **dadurch** ausgelöste Bewegung des beweglichen Elementes (1) aus einer Verriegelungsposition mit dem Verriegelungselement heraus, so daß eine Wechselwirkung zwischen dem beweglichen Element (1) und dem Verriegelungselement aufgehoben wird,
c) durch die Druckausübung auf das bewegliche Element (1) verursachte Betätigung eines Schaltelementes (11),
d) durch die Betätigung des Schaltelementes ausgelöste Bewegung des beweglichen Verriegelungselementes (10,10a) in eine Position, in der bei Rückbewegung des beweglichen Elementes keine erneute Verriegelung erfolgt, wobei die Bewegung des beweglichen Verriegelungselementes erfolgt, während es nicht in Wechselwirkung mit dem beweglichen Element (1) ist, so daß Reib- und Scherkräfte minimiert werden.

2. Verfahren nach Anspruch 1, **dadurch gekennzeichnet, daß** im Schritt c) die Druckausübung für eine vorbestimmte Zeitdauer erfolgen muß, um das Schaltelement zu betätigen.

3. Verfahren nach einem der Ansprüche 1 oder 2, **dadurch gekennzeichnet, daß** das bewegliche Element nur für eine vorbestimmte Zeitdauer in der Position gehalten wird, in der bei Rückbewegung der Verriegelungseinrichtung keine erneute Verriegelung erfolgt.

4. Verfahren nach einem der vorhergehenden Ansprüche, **dadurch gekennzeichnet, daß** eine Detektion dahingehend durchgeführt wird, ob das bewegliche Element in der Verriegelungsvorrichtung verriegelt ist oder nicht.

5. Verriegelungsvorrichtung mit einem beweglichen Element, insbesondere eine Klappe oder eine Schublade, das in einer geschlossenen oder in einer geöffneten Position sein kann, wobei die Verriegelungsvorrichtung (2) ein bewegliches Verriegelungselement (10, 10a) zur Verriegelung des beweglichen Elementes (1) in dessen geschlossener Position aufweist, insbesondere zur Durchführung des Verfahrens nach einem der vorhergehenden Ansprüche,
**dadurch gekennzeichnet,**
**daß** ein Schaltelement (11) vorgesehen ist, das bei Druckausübung auf das bewegliche Element (1) geschaltet wird, wobei das Verriegelungselement (10, 10a) so ausgebildet ist, daß bei Druckausübung auf das bewegliche Element (1) ein mechanischer Kontakt zwischen dem Verriegelungselement (10, 10a) und dem beweglichen Element (1) aufgehoben wird,
**daß** das Schaltelement (11) mit einem Aktuator (12) derart in Signalverbindung steht, daß bei Betätigung des Schaltelements (11) der Aktuator (12) geschaltet wird, so daß das Verriegelungselement (2) zwischen einer Verriegelungsposition und einer Freigabeposition wechselt.

6. Verriegelungsvorrichtung nach Anspruch 5, **dadurch gekennzeichnet, daß** das Schaltelement (11) in der Verriegelungsvorrichtung (2) vorgesehen ist und mit dem beweglichen Element (1) in Wirkverbindung ist und so positioniert ist, daß es bei Druckausübung auf das bewegliche Element (1) geschaltet wird.

7. Verriegelungsvorrichtung nach einem der Ansprüche 5 oder 6, **dadurch gekennzeichnet, daß** dem beweglichen Verriegelungselement (10, 10a) eine Federeinrichtung (20) zugeordnet ist, die das Verriegelungselement in der Verriegelungsposition hält.

8. Verriegelungsvorrichtung nach einem der Ansprüche 5 bis 7, **dadurch gekennzeichnet, daß** der Aktuator (12) mit dem Verriegelungselement (10, 10a) derart in Wirkverbindung steht, daß der Aktuator (12) das Verriegelungselement (10, 10a) entgegen der von der Federeinrichtung (20) aufgebrachten Kraft in die Freigabeposition (10a) bringt.

9. Verriegelungsvorrichtung nach einem der Ansprüche 5 bis 8, **dadurch gekennzeichnet, daß** bei Betätigung des Schaltelements (11) der Aktuator (12) für eine vorbestimmte Zeitdauer aktiviert wird, so daß das Verriegelungselement (10) für die vorbestimmte Zeitdauer in der Freigabeposition (10a) ist.

10. Verriegelungsvorrichtung nach einem der Ansprüche 5 bis 9, **dadurch gekennzeichnet, daß** das Schaltelement (11) als Taster ausgebildet ist.

11. Verriegelungsvorrichtung nach einem der Ansprüche 5 bis 10, **dadurch gekennzeichnet, daß** der Taster mit einer Schaltung verbunden ist, die erst nach einer vorbestimmten Zeitdauer anhaltenden Drucks auf den Taster (11) ein Aktivierungssignal für den Aktuator (12) abgibt.

12. Verriegelungsvorrichtung nach Anspruch 11, **dadurch gekennzeichnet, daß** die dem Taster (11) zugeordnete Schaltung auf eine vorbestimmte Zeitdauer eingestellt ist, die etwa der vorbestimmten Zeitdauer entspricht, auf die eine dem Aktuator (12) zugeordnete Schaltung eingestellt ist.

13. Verriegelungsvorrichtung nach einem der Ansprüche 5 bis 12, **dadurch gekennzeichnet, daß** die Verriegelungseinrichtung (2) mit dem Verriegelungselement (10), der Federeinrichtung (20), dem Schaltelement (11) und dem Aktuator (12) in einer Baugruppe ausgebildet ist.

14. Verriegelungsvorrichtung nach einem der Ansprüche 5 bis 13, **dadurch gekennzeichnet, daß** der Aktuator (12) in Schaltverbindung mit einer Zentralverriegelung ist.

15. Verriegelungsvorrichtung nach einem der Ansprüche 5 bis 14, **dadurch gekennzeichnet, daß** der Taster (11) so positioniert ist, daß er von einem an dem beweglichen Element (1) angeordneten Verriegelungsstift (4) betätigbar ist.

16. Verriegelungsvorrichtung nach einem der Ansprüche 5 bis 15, **dadurch gekennzeichnet, daß** das bewegliche Element (1) mit einer Federeinrichtung in Verbindung steht, die das bewegliche Element in eine geöffnete Position vorspannt.

17. Verrigelungsvorrichtung nach einem der Ansprüche 5 bis 16, **dadurch gekennzeichnet, daß** das Verriegelungselement (10) um einen Drehpunkt (14) schwenkbar ist.

18. Verrigelungs vorrichtung nach einem der Ansprüche 5 bis 17, **dadurch gekennzeichnet, daß** das Verriegelungselement (10) in einem Endbereich mit der Federeinrichtung (20) verbunden ist.

19. Verrigelungsvorrichtung nach einem der Ansprüche 5 bis 18, **dadurch gekennzeichnet, daß** das Verriegelungselement (10) in einem freien Endbereich ein Hakenelement (16) aufweist.

20. Verrigelungs vorrichtung nach einem der Ansprüche 5 bis 19, **dadurch gekennzeichnet, daß** das Hakenelement (16) zum Eingriff in einen an dem beweglichen Element (1) befestigten Verriegelungsstift (4) ausgelegt ist.

21. Verrigelungsvorrichtung nach einem der Ansprüche 15 bis 20, **dadurch gekennzeichnet, daß** der Verriegelungsstift (4) in seinem Endbereich einen Haken (5) aufweist, der über definierte Gleitflächen am Hakenelement (16) des Verriegelungselements (10) entlang gleitet und mit diesem verhakt.

22. Verrigelungsvorrichtung nach einem der Ansprüche 5 bis 21, **dadurch gekennzeichnet**, ein Sensor vorgesehen ist, der detektiert, ob das bewegliche Verriegelungselement in der geschlossenen oder der geöffneten Position ist.

23. Verriegelungsvorrichtung nach Anspruch 22, **dadurch gekennzeichnet, daß** der Sensor als zweiter Taster oder Schalter ausgebildet ist, der zusätzlich zu dem Schaltelement (11) vorgesehen ist und ausgelöst ist, wenn das bewegliche Element in der verriegelten Ruheposition ist, während das Schaltelement (11) nur bei einer zusätzlichen Druckausübung auf das bewegliche Element ausgelöst wird.

24. Verwendung einer Verriegelungsvorrichtung mit einem beweglichen Verriegelungselement (10) in einer Vorrichtung nach den Ansprüchen 5 bis 23.

## Claims

1. A locking method for locking a moving element (1), in particular a flap or a drawer, in a locking device, wherein a moving locking element (10, 10a) which cooperates with the moving element (1) is provided in the locking device, comprising the following steps during unlocking:
a) applying a pressure to the moving element (1) in the direction of the locking device,
b) movement of the moving element (1) thereby triggered from a locking position with the locking element so that an interaction between the moving element (1) and the locking element is cancelled,
c) actuation of a switch element (11) caused by applying pressure to the moving element (1),
d) movement of the moving locking element (10, 10a) triggered by the actuation of the switch element into a position in which no renewed locking takes place during return movement of the moving element, wherein the movement of the moving locking element takes place whilst it is not in interaction with the moving element (1) so that frictional and shear forces are minimised.

2. The method according to claim 1, **characterised in that** in step c) pressure must be applied for a predetermined period of time in order to actuate the switch element.

3. The method according to any of claims 1 or 2, **characterised in that** the moving element is only held for a predetermined period of time in which no renewed locking takes place during return movement of the locking device.

4. The method according to any of the preceding claims, **characterised in that** a detection is carried out as to whether the moving element is locked in the locking position or not.

5. A locking device with a moving element, in particular a flap or a drawer, that can be in a closed or in an open position, wherein the locking device (2) has a moving locking element (10, 10a) for locking the moving element (1) in its closed position, in particular for carrying out the method according to one of the preceding claims,
**characterised in**
**that** a switch element (11) is provided which is switched when pressure is applied to the moving element (1), wherein the locking element (10, 10a) is configured such that when pressure is applied to the moving element (1), a mechanical contact between the locking element (10, 10a) and the moving element (1) is cancelled,
**that** the switch element (11) is in signal communication with an actuator (12) in such a manner that on actuating the switch element (11), the actuator (12) is switched so that the locking element (2) changes between a locking position and a release position.

6. The locking device according to claim 5, **characterised in that** the switch element (11) is provided in the locking device (2) and is operatively connected to the moving element (1) and positioned such that it is switched when pressure is applied to the moving element (1).

7. The locking device according to any of claims 5 or 6, **characterised in that** a spring device (20) is assigned to the moving locking element (10, 10a), which holds the locking element in the locking position.

8. The locking device according to any of claims 5 to 7, **characterised in that** the actuator (12) is operatively connected to the locking element (10, 10a) in such a manner that the actuator (12) brings the locking element (10, 10a) into the release position (10a) against the force applied by the spring device (20).

9. The locking device according to any of claims 5 to 8, **characterised in that** on actuation of the switch element (11), the actuator (12) is activated for a predetermined period of time so that the locking element (10) is in the release position (10a) for a predetermined period of time.

10. The locking device according to any of claims 5 to 9, **characterised in that** the switch element (11) is configured as a button.

11. The locking device according to any of claims 5 to 10, **characterised in that** the button (11) is connected to a circuit which only delivers an activation signal for the actuator (12) after a predetermined period of time of applied pressure.

12. The locking device according to claim 11, **characterised in that** the circuit assigned to the button (11) is set to a predetermined period of time which approximately corresponds to the predetermined period of time to which a circuit assigned to the actuator (12) is set.

13. The locking device according to any of claims 5 to 12, **characterised in that** the locking device (2) with the locking element (10), the spring device (20), the switch element (11) and the actuator (12) is formed in an assembly.

14. The locking device according to any of claims 5 to 13, **characterised in that** the actuator (12) is in switch communication with a central locking.

15. The locking device according to any of claims 5 to 14, **characterised in that** the button (11) is positioned such that it can be actuated by a locking pin (4) disposed on the moving element (1).

16. The locking device according to any of claims 5 to 15, **characterised in that** the moving element (1) is in communication with a spring device which pretensions the moving element in an open position.

17. The locking device according to any of claims 5 to 16, **characterised in that** the locking element (10) is pivotable about a pivot point (14).

18. The locking device according to any of claims 5 to 17, **characterised in that** the locking element (10) is connected to the spring device (20) in an end region.

19. The locking device according to any of claims 5 to 18, **characterised in that** the locking element (10) has a hook element (16) in a free end region.

20. The locking device according to any of claims 5 to 19, **characterised in that** the hook element (16) is designed for engagement in a locking pin (4) fixed on the moving element (1).

21. The locking device according to any of claims 15 to 20, **characterised in that** the locking pin (4) has a hook (5) in its end region which slides along over defined sliding surfaces on the hook element (16) of the locking element (10) and hooks therewith.

22. The locking device according to any of claims 5 to 21, **characterised in that** a sensor is provided which detects whether the moving locking element is in the closed or open position.

23. The locking device according to claim 22, **characterised in that** the sensor is configured as a button or switch which is provided additionally to the switch element (11) and is triggered when the moving element is in the locked rest position whilst the switch element (11) is only triggered when an additional pressure is applied to the moving element.

24. Use of a locking device with a moving locking element (10) in a device according to claims 5 to 23.

## Revendications

1. Procédé de verrouillage pour verrouiller un élément mobile (1), notamment un battant ou un tiroir, dans un dispositif de verrouillage, moyennant quoi il est prévu dans le dispositif de verrouillage un élément de verrouillage (10,10a) mobile, coopérant avec l'élément mobile (1), comportant les étapes suivantes lors du déverrouillage :
a) l'exercice d'une pression sur l'élément mobile (1) dans le sens du dispositif de verrouillage,
b) la sortie par le mouvement ainsi déclenché de l'élément mobile (1) d'une position de verrouillage avec l'élément de verrouillage, de sorte que une action alternative entre l'élément mobile (1) et l'élément de verrouillage soit annulée,
c) l'actionnement d'un élément de commutation (11) provoqué par l'exercice d'une pression sur l'élément mobile,
d) le mouvement de l'élément de verrouillage (10,10a) mobile déclenché par l'actionnement de l'élément de commutation dans une position, à laquelle le mouvement arrière de l'élément mobile ne provoque pas à nouveau un verrouillage, moyennant quoi le mouvement de l'élément de verrouillage mobile a lieu, pendant qu'il n'est pas en action alternative avec l'élément mobile (1), de sorte que des forces de friction et de cisaillement soient minimisées.

2. Procédé selon la revendication 1, **caractérisé en ce que** à l'étape c) l'exercice d'une pression doit avoir lieu pendant une drée prédéterminée, afin d'actionner l'élément de commutation.

3. Procédé selon une des revendications 1 ou 2, **caractérisé en ce que** l'élément mobile est maintenu seulement pendant une durée prédéterminée dans la position, dans laquelle lors du mouvement arrière du dispositif de verrouillage aucun verrouillage n'a lieu à nouveau.

4. Procédé selon une des revendications précédentes, **caractérisé en ce que** une détection est effectuée de ce que l'élément mobile dans le dispositif de verrouillage est verrouillé ou non.

5. Dispositif de verrouillage comportant un élément mobile, notamment un volet ou un tiroir, qui peut être dans une position ouverte ou fermée, moyennant quoi le dispositif de verrouillage (2) présente un élément de verrouillage mobile (10,10a) pour verrouiller l'élément mobile (1) dans sa position fermée, notamment afin de mettre en oeuvre le procédé selon une des revendications précédentes,
**caractérisé en ce que**
un élément de commutation (11) est prévu, lequel est enclenché lors de l'exercice d'une pression sur l'élément mobile (11), moyennant quoi l'élément de verrouillage (10,10a) est configuré de telle sorte que lors de l'exercice d'une pression sur l'élément mobile (1), un contact mécanique soit annulé entre l'élément de verrouillage (10,10a) et l'élément mobile (1),
**en ce que** l'élément de commutation (11) est en liaison de signaux avec un actionneur (12) de telle sorte que il soit enclenché lors de l'actionnement de l'élément de commutation (11) de l'actionneur (12), de sorte que l'élément de verrouillage (2) alterne entre une position de verrouillage et une position de libération.

6. Dispositif de verrouillage selon la revendication 5, **caractérisé en ce que** l'élément de commutation (11) est prévu dans le dispositif de verrouillage (2) et est en liaison opérationnelle avec l'élément mobile (1) et positionné de telle sorte qu'il soit enclenché lors de l'exercice d'une pression sur l'élément mobile (1).

7. Dispositif de verrouillage selon une des revendications 5 ou 6, **caractérisé en ce que** un dispositif de ressort (20) est coordonné à l'élément de verrouillage mobile (10,10a), lequel maintient l'élément de verrouillage dans la position de verrouillage.

8. Dispositif de verrouillage selon une des revendications 5 à 7, **caractérisé en ce que** l'actionneur (12) est en liaison opérationnelle avec l'élément de verrouillage (10,10a) de telle sorte que l'actionneur (12) amène l'élément de verrouillage (10,10a) dans la position de libération (10a) dans le sens contraire à la force appliquée par le dispositif de ressort (20).

9. Dispositif de verrouillage selon une des revendications 5 à 8, **caractérisé en ce que** lors de l'actionnement de l'élément de commutation (11), l'actionneur (12) est activé pour une durée prédéterminée, de telle sorte que l'élément de verrouillage 10) soit dans la position de libération (10a) pendant la durée prédéterminée.

10. Dispositif de verrouillage selon une des revendications 5 à 9, **caractérisé en ce que** l'élément de commutation (11) est configuré comme un palpeur.

11. Dispositif de verrouillage selon une des revendications 5 à 10, **caractérisé en ce que** le palpeur est relié à un circuit, qui délivre seulement après une durée prédéterminée de la pression continue sur le palpeur (11) un signal d'activation pour l'actionneur (12).

12. Dispositif de verrouillage selon la revendication 11, **caractérisé en ce que** le circuit coordonné au palpeur (11) est réglé sur une durée prédéterminée, qui correspond environ à la durée prédéterminée, sur laquelle le circuit coordonné à l'actionneur (12) est réglé.

13. Dispositif de verrouillage selon une des revendications 5 à 12, **caractérisé en ce que** le dispositif de verrouillage (2) est configuré en un module avec l'élément de verrouillage (10), le dispositif de ressort (20), l'élément de commutation (11) et l'actionneur (12).

14. Dispositif de verrouillage selon une des revendications 5 à 13, **caractérisé en ce que** l'actionneur (12) est en liaison de commutation avec un verrouillage centralisé.

15. Dispositif de verrouillage selon une des revendications 5 à 14, **caractérisé en ce que** le palpeur (11) est positionné de telle sorte qu'il puisse être actionné par une broche de verrouillage (4) disposée sur l'élément mobile (1).

16. Dispositif de verrouillage selon une des revendications 5 à 15, **caractérisé en ce que** l'élément mobile (1) est en liaison avec un dispositif de ressort, qui précontraint l'élément mobile dans une position ouverte.

17. Dispositif de verrouillage selon une des revendications 5 à 16, **caractérisé en ce que** l'élément de verrouillage (10) peut être pivoté autour d'un point de rotation (14).

18. Dispositif de verrouillage selon une des revendications 5 à 17, **caractérisé en ce que** l'élément de verrouillage (10) est relié dans une région d'extrémité au dispositif de ressort (20).

19. Dispositif de verrouillage selon une des revendications 5 à 18, **caractérisé en ce que** l'élément de verrouillage (10) présente dans une région d'extrémité libre un élément de crochet (16).

20. Dispositif de verrouillage selon une des revendications 5 à 19, **caractérisé en ce que** l'élément de crochet (16) est conçu afin d'être mis en prise avec une broche de verrouillage (4) fixée sur l'élément mobile (1).

21. Dispositif de verrouillage selon une des revendications 15 à 20, **caractérisé en ce que** la broche de verrouillage (4) présente dans sa région d'extrémité un crochet (5), qui glisse sur des surfaces de glissement définies sur l'élément de crochet (16) de l'élément de verrouillage (10) et forme une liaison par crochet avec celles-ci.

22. Dispositif de verrouillage selon une des revendications 5 à 21, **caractérisé en ce que** un détecteur est prévu, lequel détecte si l'élément de verrouillage mobile est dans la position ouverte ou fermée.

23. Dispositif de verrouillage selon la revendication 22, **caractérisé en ce que** le détecteur est configuré comme un deuxième palpeur ou commutateur, qui est prévu en plus de l'élément de commutation (11) et est déclenché lorsque l'élément mobile est dans la position de repos verrouillée, alors que l'élément de commutation (11) est déclenché seulement lorsqu'une pression supplémentaire est exercée sur l'élément mobile.

24. Utilisation d'un dispositif de verrouillage comportant un élément de verrouillage mobile (10) dans un dispositif selon les revendications 5 à 23.
